# EUROPÄISCHE PATENTANMELDUNG

(11) **EP 4 641 068 A1**
(43) Veröffentlichungstag der Anmeldung: **29.10.2025**
(21) Anmeldenummer: 24171811.3
(22) Anmeldetag: 23.04.2024

(54) **BEHÄLTER ZUR AUFNAHME EINES KRYOFLUIDS**

(71) Anmelder: SAG Group B.V., 2222 AK Katwijk (NL)
(72) Erfinder: EDER, Christian, 5452 Pfarrwerfen (AT); EIBÖCK, Martin, 5760 Saalfelden am steinernen Meer (AT); SABATHI, Gebhard, 5600 St. Johann im Pongau (AT)
(74) Vertreter: Weiser Voith Gugler Patentanwälte Partnerschaft

(57) **Zusammenfassung**

Behälter (1) zur Aufnahme eines Kryofluids, insbesondere kryogenen Wasserstoffs, mit einem Außenbehälter (3) und einem Innenbehälter (2), welcher mit allseitigem Abstand (A) über eine Stützstruktur (13) im Außenbehälter (3) gelagert ist, wodurch zwischen Außen- und Innenbehälter (3, 2) ein zwecks Wärmeisolierung evakuierbarer Zwischenraum (4) gebildet ist, wobei am Innenbehälter (2) zumindest ein vom Außenbehälter (3) beabstandeter Magnet (20) montiert ist.

## Beschreibung

Die vorliegende Erfindung betrifft einen Behälter zur Aufnahme eines Kryofluids, insbesondere kryogenen Wasserstoffs, mit einem Außenbehälter und einem Innenbehälter, welcher mit allseitigem Abstand über eine Stützstruktur im Außenbehälter gelagert ist, wodurch zwischen Außen- und Innenbehälter ein zwecks Wärmeisolierung evakuierbarer Zwischenraum gebildet ist.

Um die volumetrische Energiedichte von Energieträgern, welche unter Normalbedingungen gasförmig sind, zu erhöhen, werden diese für Transport- und Lagerungszwecke entweder komprimiert und in Druckbehältern gespeichert oder auf Tieftemperatur abgekühlt und dabei zu einem Kryofluid zumindest teilverflüssigt und in temperaturisolierten Behältern gespeichert. Zum Antrieb von Fahrzeugen werden z.B. verflüssigter Wasserstoff oder verflüssigtes Erdgas (liquefied natural gas, LNG) als Kryofluide mit hoher Energiedichte gespeichert, um hinterher zum Betrieb von Verbrennungskraftmaschinen oder Brennstoffzellen der Fahrzeuge genutzt zu werden.

Aufgrund der extrem geringen Temperaturen solcher Kryofluide, z.B. weniger als -252 °C im Fall von flüssigem Wasserstoff oder weniger als -161 °C im Fall von LNG, ist eine besonders gute, allseitig gleichmäßige Wärmeisolierung wesentlich, um Wärmeverlusten und in der Folge einem Behälterüberdruck und/oder dem Entgasen ("boil-off"), d.h. Verlust, von Kryofluid vorzubeugen. Im Betrieb treten bei solchen Behältern, insbesondere wenn sie als Kraftstoffbehälter für Fahrzeuge im Betrieb laufend mechanischen Belastungen ausgesetzt sind, fallweise Schäden auf, infolge welcher die Wärmeisolierung zumindest lokal beeinträchtigt wird, sodass lokale Wärmebrücken entstehen, die zu wesentlich höheren Wärmeverlusten führen. Solche Schäden sind nicht einfach zu detektieren und zu lokalisieren, da die Behälter geschlossen und schwierig zu demontieren sind, und setzen aufgrund der höheren Verluste die Nutzbarkeit der Behälter wesentlich herab.

Die Erfindung setzt sich zum Ziel, einen Behälter für Kryofluide zu schaffen, welcher häufige Schäden, die zu einer Beeinträchtigung der Wärmeisolierung führen, einfach und rasch von außen ohne Demontage des Behälters erkennen lassen.

Dieses Ziel wird bei einem Behälter der einleitend genannten Art erfindungsgemäß dadurch erreicht, dass am Innenbehälter zumindest ein vom Außenbehälter beabstandeter Magnet montiert ist.

Der Erfindung liegt die Erkenntnis zugrunde, dass eine besonders häufige Ursache für eine lokale Beeinträchtigung der Wärmeisolierung darin liegt, dass die Stützstruktur, über welche der Innenbehälter im Außenbehälter gelagert ist, schadhaft wurde, z.B. durch mechanische Belastungen im Betrieb als Kraftstoffbehälter für ein Fahrzeug, durch Alterung bzw. Materialversprödung und/oder Temperaturschwankungen. Je nach Bauart führen solche Belastungen beispielsweise zu Rissen oder Brüchen in der Stützstruktur, sodass der allseitige Abstand zwischen Außen- und Innenbehälter an einer oder mehreren Stellen deutlich abnimmt, was dort zu unerwünschten lokalen Wärmebrücken und somit höheren Wärmeverlusten führt. Jeder Magnet wird beispielsweise an einer besonders gefährdeten oder einer im Schadensfall der Stützstruktur gegenüber dem Außenbehälter besonders stark verschieblichen Stelle des Innenbehälters montiert. Mithilfe eines Magnetometer, d.h. eines Messinstruments für die magnetische Flussdichte, kann jeweils an der Außenseite des Außenbehälters die magnetische Flussdichte entweder rundum oder im Nahbereich eines am Innenbehälter montierten Magneten z.B. von Hand vermessen werden. Dabei wird aus der Überschreitung eines vorgegebenen Schwellwerts und/oder aus einer schwellwert-überscheitenden Veränderung gegenüber einem zuvor gemessenen unbeschädigten (insbesondere Neu-)Zustand des Behälters auf einen Schaden seiner Stützstruktur und damit eine Beeinträchtigung der Wärmeisolierung geschlossen. Dies ist ganz einfach und rasch von außen ohne Demontage des Behälters möglich.

Der zumindest eine Magnet kann beispielsweise ein Elektromagnet sein, welcher permanent oder alternativ bei Bedarf energieversorgt wird. Optional kann der Elektromagnet ein Supraleiter sein, welcher durch den Innenbehälter bzw. das darin enthaltene Kryofluid auf supraleitender Temperatur gehalten wird. Besonders günstig ist, wenn der zumindest eine Magnet ein Permanentmagnet ist. Permanentmagnete sind einfach in der Handhabung, kostensparend und erfordern keine elektrischen Anschlussleitungen, welche im Vakuum des Zwischenraums unerwünscht ausdampfen könnten.

Besonders vorteilhaft ist, wenn in einer Betriebsstellung des Behälters der Innenbehälter eine Unterseite mit zumindest einem daran montierten Magneten hat. In vorgegebener Betriebsstellung kann auf diese Weise bereits mit einem einzigen Magneten ein Schaden der Stützstruktur und somit ein erhöhter Wärmeverlust des Behälters zuverlässig festgestellt werden.

Wie zuvor beschrieben, kann die Messung der magnetischen Flussdichte mithilfe eines Magnetometers am einfachsten von Hand erfolgen, z.B. regelmäßig oder auf einen Verdacht hin. Alternativ oder ergänzend ist günstig, wenn am Außenbehälter im Nahbereich des zumindest einen am Innenbehälter montierten Magneten ein Sensor zur Messung der magnetischen Flussdichte angebracht ist. Mithilfe eines solchen Sensors kann die magnetische Flussdichte jederzeit, optional auch automatisch und permanent, ausgewertet werden, sodass allfällige Schäden gleich bei ihrem Auftreten detektiert werden.

Der Behälter kann jede beliebige Form haben, z.B. Kugel- oder Ellipsoidform etc., auch unregelmäßige Form. In einer vorteilhaften Ausführungsform haben der Außenbehälter und der Innenbehälter jeweils einen an den Stirnseiten mit Endkappen verschlossenen zylindrischen Mantel, bevorzugt einen kreiszylindrischen Mantel, wobei der Innenbehälter koaxial im Außenbehälter gelagert ist. Dies ermöglicht eine einfache Herstellung, eine gute Einsetzbarkeit z.B. als Kraftstoffbehälter für Fahrzeuge und eine hohe Druckstabilität des Behälters.

Günstig ist dabei, wenn die Stützstruktur zumindest eine erste Stütze, über welche der Innenbehälter mit seiner einen Endkappe an der korrespondierenden einen Endkappe des Außenbehälters gelagert ist, und zumindest eine zweite Stütze hat, über welche der Innenbehälter mit seiner der genannten einen diametral gegenüberliegenden anderen Endkappe an der korrespondierenden anderen Endkappe des Außenbehälters gelagert ist, wobei die genannten einen Endkappen des Innen- und des Außenbehälters von zumindest einer Anschlussleitung durchsetzt sind, und wobei im Bereich der genannten anderen Endkappe ein Magnet am Mantel des Innenbehälters, z.B. an seiner Unterseite, montiert ist oder mehrere Magnete über den Umfang des Mantels des Innenbehälters verteilt montiert sind. Die Anschlussleitungen können einerseits Leitungen für Zufuhr und Entnahme von Kryofluid - einschließlich das Entgasen - und andererseits elektrische Anschlussleitungen für Druck-, Füllstandssensoren und/oder Heizleitungen etc. sein. An dieser Seite der genannten einen Endkappen sind aufgrund der zusätzlichen mechanischen Stabilisierung durch die Anschlussleitungen Schäden an der Stützstruktur weniger wahrscheinlich, sodass ein einzelner Magnet, z.B. im Bereich der genannten anderen Endkappe an der Unterseite des Innenbehälters, und umso mehr die mehreren in diesem Bereich über den Umfang verteilten Magnete Schäden an der Stützstruktur (hier: an der zweiten Stütze) einfach und sicher erkennen lassen.

Um auch - seltenere - Schäden an der ersten Stütze einfach detektieren zu können, ist vorteilhaft, wenn im Bereich der genannten einen Endkappe ferner ein Magnet am Mantel des Innenbehälters, z.B. an seiner Unterseite, montiert ist oder mehrere Magnete über den Umfang des Mantels des Innenbehälters verteilt montiert sind.

Für eine effektive Wärmeisolierung liegt bevorzugt im Zwischenraum eine den Innenbehälter und den zumindest einen Magneten umgebende wärmestrahlungsreflektierende Folie. Eine besonders effektive Wärmeisolierung ist erzielbar, wenn die Folie ein mehrlagiger Metallfolienverbund mit einem Glasfasergewebe, -gelege oder -vlies zwischen den Metallfolienlagen ist. Magnetometer-Messungen haben ergeben, dass bei solchen Folien bzw. Folienverbunden eine Änderung der magnetischen Flussdichte infolge eines Schadens an der Stützstruktur von außen deutlich erfassbar ist.

In einer vorteilhaften Ausführungsform des Behälters ist der Außenbehälter und/oder der Innenbehälter aus Metall gefertigt ist, bevorzugt aus Edelstahl oder aus Aluminium. Metalle, insbesondere Edelstahl und Aluminium sind kälte- und druckstabil und daher besonders geeignet für Behälter für Kryofluide. Dabei können der Außen- und der Innenbehälter aus verschiedenen Materialien, insbesondere verschiedenen Metallen bzw. Metalllegierungen sein.

Die Erfindung wird nachstehend anhand eines in den beigeschlossenen Zeichnungen dargestellten Ausführungsbeispiels näher erläutert. In den Zeichnungen zeigt:
Fig. 1 einen erfindungsgemäßen Behälter in einem Längsschnitt;
Fig. 2 den Behälter von Fig. 1 in einem Schadensfall in einem schematisierten Längsschnitt;
Fig. 3 einen Ausschnitt B des Behälters von Fig. 1 in einem Längsschnitt; und
Fig. 4 einen Ausschnitt C des Behälters von Fig. 2 in einem Längsschnitt.

Fig. 1 zeigt einen Behälter 1 zur Aufnahme eines Kryofluids. Das Kryofluid kann beispielsweise Wasserstoff sein, der bei Temperaturen von weniger als -252 °C und einem Druck von z.B. bis zu 16 bar - oder mehr, je nach Behälterbauart - zumindest teilweise verflüssigt vorliegt, oder ein vergleichbares, für Verbrennungskraftmaschinen oder Brennstoffzellen einsetzbares Kryofluid, z.B. verflüssigtes Erdgas (liquefied natural gas, LNG) mit einer Temperatur von weniger als -161 °C. Der Behälter 1 wird beispielsweise in der Art eines herkömmlichen Kraftstoffbehälters seitlich am Chassis bzw. Rahmen eines nicht weiter dargestellten Nutzfahrzeugs, z.B. eines Lastkraftwagens (LKW) oder Personenkraftwagens (PKW), montiert.

Das Kryofluid kann aber auch ein Kältemittel sein, beispielsweise Flüssigstickstoff, mit dem das Kühlsystem von Kühllastern betrieben wird, z.B. von Lebensmitteltransportern. Demgemäß kann der Behälter 1 auch für die Speicherung solcher Kältemittel auf LKW oder LKW-Anhängern verwendet werden.

Zur thermischen Isolierung des Kryofluids gegenüber der Außenumgebung ist der Behälter 1 doppelwandig aufgebaut, und zwar aus einem Innenbehälter 2 und einem diesen allseitig mit einem Abstand A umgebenden Außenbehälter 3. Der Zwischenraum 4 zwischen Innenbehälter 2 und Außenbehälter 3 wird in der Regel evakuiert, kann aber alternativ oder zusätzlich mit einem thermisch isolierenden Material gefüllt werden.

Da das Kryofluid im Innenbehälter 2 in der Regel unter Druck ist, ist (zumindest) der Innenbehälter 2 im Allgemeinen als Druckbehälter aus Metall ausgeführt, beispielsweise aus Edelstahl oder Aluminium. Der Außenbehälter 3 kann ebenfalls aus Metall, insbesondere Edelstahl oder Aluminium, gefertigt sein, aber auch aus Kunststoff, da er lediglich den Umgebungsdruck gegenüber dem Vakuum im Zwischenraum 4 widerstehen muss.

Der Innenbehälter 2 hat im dargestellten Beispiel einen um eine zentrale Achse Z, welche hier der Längsachse des Behälters 1 entspricht, allgemein-zylindrischen Mantel 5, der an seinen beiden Stirnseiten durch jeweils eine z.B. nach außen konvexe Endkappe 6, 7 abgeschlossen ist. Unter dem Begriff "allgemeinzylindrisch" wird ein Zylinder mit einer beliebigen Grund- bzw. Querschnittsfläche verstanden, sei sie kreisrund, oval, rechteckig, quadratisch oder quadratisch mit abgerundeten Ecken oder sonstwie geformt. Für höchste Druckfestigkeit haben der Mantel 5 und damit der Innenbehälter 2 hier einen kreisrunden Querschnitt.

Der Außenbehälter 3 ist im Wesentlichen an die Außenform des Innenbehälters 2 - unter Einhaltung des allseitigen Abstands A zur Errichtung des Zwischenraums 4 - angepasst und der Innenbehälter 2 optional koaxial im Außenbehälter 3 gelagert. Der Außenbehälter 3 setzt sich insbesondere ebenso aus einem allgemein-zylindrischen Mantel 8 und zwei diesen stirnseitig verschließenden, z.B. nach innen konkaven Endkappen 9, 10 zusammen. Es versteht sich, dass der Abstand A auf allen Seiten des Innenbehälters 2 nicht überall gleich groß sein muss. Die Endkappen 6, 7, 9, 10 werden z.B. mittels umlaufender Schweißnähte 11, 12 mit dem jeweiligen Mantel 5, 8 verschweißt.

Es versteht sich, dass der Behälter 1 alternativ andere Bauform haben kann, z.B. Kugel- oder Ellipsoidform oder eine andere geometrische oder unregelmäßige Form.

Zur Errichtung des allseitigen Abstands A ist der Innenbehälter 2 über eine Stützstruktur 13 am Außenbehälter 3 abgestützt, d.h. darin gelagert. Im dargestellten Beispiel hat die die Stützstruktur 13 zumindest eine erste Stütze 13a, über welche der Innenbehälter 2 mit seiner einen Endkappe 6 an der korrespondierenden einen Endkappe 9 des Außenbehälters 3 gelagert ist, und zumindest eine zweite Stütze 13b, über welche der Innenbehälter 2 mit seiner der einen Endkappe 6 diametral gegenüberliegenden anderen Endkappe 7 an der korrespondierenden anderen Endkappe 10 des Außenbehälters 3 gelagert ist. Im dargestellten Beispiel sind die erste und die zweite Stütze 13a, 13b der Stützstruktur 13 zu Außen- und Innenbehälter 3, 2 koaxial. Die erste und zweite Stütze 13a, 13b sind aus wärmeisolierendem Material gefertigt. Sie sind in Fig. 1 nur schematisch dargestellt und können beispielsweise als Festlager bzw. zumindest eine davon optional als Loslager ausgebildet sein, um thermische Längenänderungen auszugleichen. Ferner kann alternativ die Stützstruktur 13 durch mehr als zwei Stützen und/oder Streben, durch Zugseile od.dgl. gebildet sein.

Die erste Stütze 13a kann, wenn sie als Festlager ausgeführt ist, beispielsweise durch eine Muffe 14 gebildet sein, welche fluchtende Öffnungen der Innen- und Außenbehälter 2, 3 dicht durchsetzt und für den abgedichteten Durchtritt von einer oder mehreren Anschlussleitungen 15 verwendet werden kann, die vom Behälteräußeren in den Innenbehälter 2 führen und dort z.B. in einer Füllöffnung 16, einer Entnahmeöffnung 17, einer Entgasungsöffnung 18 und einen Wärmetauscher 19 münden. Die Anschlussleitungen 15 umfassen optional auch elektrische Leitungen für z.B. im Behälter angeordnete Sensoren, eine elektrische Heizung od.dgl. (nicht dargestellt).

Zur Erkennung eines Schadens an der Stützstruktur 13, z.B. des Bruchs einer der Stützen 13a, 13b ist am Innenbehälter 2 zumindest ein Magnet 20 montiert, u.zw. derart, dass er vom Außenbehälter 3 beabstandet ist. Der zumindest eine Magnet 20 ist im dargestellten Beispiel ein Permanentmagnet, welcher an der Außenseite des Innenbehälters 2 montiert ist. Alternativ könnte der zumindest eine Magnet 20 an der Innenseite des Innenbehälters 2 montiert sein. Ferner könnte der Magnet 20 ein Elektromagnet, insbesondere ein von elektrischem Strom durchflossener Supraleiter, sein.

Im Zwischenraum 4 ist optional eine Folie 21 (Fig. 3) angeordnet, welche den Innenbehälter 2 und den zumindest einen Magneten 20 umgibt und die vom Außenbehälter 3 auf den Innenbehälter 2 gerichtete Wärmestrahlung zurück zum Außenbehälter 3 reflektiert, um den Innenbehälter 2 kühl zu halten.

Im Beispiel der Fig. 1 ist der Behälter 1 in seiner Betriebsstellung gezeigt, d.h. in jener Stellung, der er während seines Betriebs z.B. an einem LKW einnimmt. Dabei ist ein Magnet 20 am Innenbehälter 2 montiert, u.zw. an einer Unterseite 2' des Innenbehälters 2 in der dargestellten Betriebsstellung und zugleich am Mantel 5 des Innenbehälters 2 im Bereich seiner anderen Endkappe 7.

Fig. 2 zeigt schematisch einen möglichen Schadensfall des Behälters 1 für das in Fig. 1 dargestellte Beispiel. In diesem Schadensfall ist die zweite Stütze 13b gebrochen. Der Innenbehälter 2 sinkt infolge seines Gewichts und jenes des darin aufgenommenen Kryofluids einseitig ab, sodass sich der Abstand A an dieser Stelle wesentlich verringert und der (hier: einzige) Magnet 20 sich dem Außenbehälter 3 annähert. Mithilfe eines Magnetometers 22, d.h. eines Geräts zur Messung der magnetischen Flussdichte, kann diese Annäherung von außen erfasst werden, wie im Folgenden anhand der Beispiele der Fig. 3 und 4 erläutert wird.

Fig. 3 zeigt einen vergrößerten Ausschnitt B aus Fig. 1, in welcher der Behälter 1 unbeschädigt ist. In diesem Zustand hat der Abstand A zwischen Innen- und Außenbehälter 2, 3 die vorgesehene Größe.

Die Folie 21 ist in dem Beispiel der Fig. 3 und 4 ein mehrlagiger Metallfolienverbund aus mehreren (hier: sieben) Lagen 23 einer Metallfolie, zwischen bzw. neben denen sich mehrere (hier ebenso sieben) Lagen 24 eines Glasfasergewebes, -geleges oder -vlieses befinden. Dazu wird beispielsweise eine großformatige Metallfolie mit einem großformatigen Glasfasergewebe deckungsgleich übereinandergelegt und in mehreren Lagen aufgerollt, was eine rohrförmige Hülle ergibt, die auf den Innenbehälter 2 vor seiner Montage im Außenbehälter 3 aufgeschoben werden kann und so den Innenbehälter 2 mitsamt dem zumindest einen daran montierten Magneten 20 zumindest mantelseitig umgibt.

Im unbeschädigten Zustand gemäß Fig. 3 sind die Lagen 23, 24 der Metallfolie und des Glasfasergewebes, -geleges oder -vlieses kaum oder gar nicht komprimiert. Konzentrische Ellipsen 25 versinnbildlichen ein den Magneten 20 umgebendes Magnetfeld, dessen Flussdichte mit zunehmender Entfernung vom Magneten 20 abnimmt. Aufgrund des Abstandes A ist die vom Magneten 20 herrührende magnetische Flussdichte außerhalb des Außenbehälters 3 gering; in der sinnbildlichen Darstellung der Ellipsen 25 ragen diese aus dem Zwischenraum 4 nicht hinaus.

Im Gegensatz dazu zeigt Fig. 4 als Ausschnitt C von Fig. 2 den Schadensfall im Detail. Durch den (hier: einseitig) absinkenden Innenbehälter 2 wird der gegenseitige Abstand A zwischen Innen- und Außenbehälter 2, 3 auf einen - unerwünscht geringen - Abstand A' verringert und dabei die mehrlagige Folie 21 komprimiert. Dadurch steigt die mit dem Magnetometer 22 an der Außenseite des Außenbehälters 3 erfassbare magnetische Flussdichte gegenüber dem unbeschädigten Fall der Fig. 1 und 3 messbar an, beispielsweise um 10% bis 50%, je nach Bauart des Behälters 1, sodass der Schaden an der Stützstruktur 13 (hier: an der zweiten Stütze 13b) einfach von außen detektierbar ist. Versinnbildlicht wird dies in Fig. 4 durch die über den Außenbehälter 3 hinausragenden Ellipsen 25.

Die Detektion des Schadensfalls kann dabei anhand des Überschreitens eines vorgegebenen Schwellwerts der magnetischen Flussdichte und/oder anhand einer schwellwertüberschreitenden Veränderung im Vergleich zu einer Vorabmessung im unbeschädigten Zustand des Behälters 1 erfolgen. Es versteht sich ferner, dass dazu der zumindest eine Magnet 20 beliebig geformt und ausgerichtet sein kann.

Zusätzlich (oder alternativ) zu dem einen Magneten 20 kann zumindest ein weiterer Magnet z.B. an der Unterseite 2' des Innenbehälters 2 und an seinem Mantel 5 im Bereich seiner einen Endkappe 6 oder über den Umfang seines Mantels 5 z.B. im Bereich der einen und/oder der anderen Endkappe 6, 7 verteilt oder überhaupt an anderer Stelle montiert sein (nicht dargestellt), sodass zusätzliche Detektionsmöglichkeiten bestehen, z.B. das Erfassen einer örtlichen Verschiebung der relativ höchsten gemessenen magnetischen Flussdichte, wenn ein an einer Lateralseite des Innenbehälters 2 montierter Magnet 20 infolge eines Bruchs einer Stütze 13a, 13b im Inneren des Außenbehälters 3 abgesunken ist.

Ferner kann, anstatt die magnetische Flussdichte mit einem tragbaren Magnetometer 22 von Hand zu messen, am Außenbehälter 3 im Nahbereich des zumindest einen am Innenbehälter 2 montierten Magneten 20 ein Sensor (nicht dargestellt) zur Messung der magnetischen Flussdichte, z.B. ein Hallsensor od.dgl., dauerhaft angebracht sein, im Fall mehrerer Magneten 20 optional für jeden Magneten 20 ein separater Sensor, und beispielsweise automatisch ausgelesen und das Ausleseergebnis zur Anzeige gebracht werden. Der "Nahbereich" bezeichnet dabei insbesondere den unmittelbar radial außerhalb des Magneten 20 liegenden Bereich des Außenbehälters 3.

Die Erfindung ist nicht auf die dargestellten Ausführungsformen beschränkt, sondern umfasst alle Varianten, Modifikationen und deren Kombination, die in den Rahmen der angeschlossenen Ansprüche fallen.

## Patentansprüche

1. Behälter zur Aufnahme eines Kryofluids, insbesondere kryogenen Wasserstoffs, mit einem Außenbehälter (3) und einem Innenbehälter (2), welcher mit allseitigem Abstand (A) über eine Stützstruktur (13) im Außenbehälter (3) gelagert ist, wodurch zwischen Außen- und Innenbehälter (3, 2) ein zwecks Wärmeisolierung evakuierbarer Zwischenraum (4) gebildet ist, **dadurch gekennzeichnet, dass** am Innenbehälter (2) zumindest ein vom Außenbehälter (3) beabstandeter Magnet (20) montiert ist.

2. Behälter nach Anspruch 1, **dadurch gekennzeichnet, dass** der zumindest eine Magnet (20) ein Permanentmagnet ist.

3. Behälter nach Anspruch 1 oder 2, **dadurch gekennzeichnet, dass** in einer Betriebsstellung des Behälters (1) der Innenbehälter (2) eine Unterseite (2') mit zumindest einem daran montierten Magneten (20) hat.

4. Behälter nach einem der Ansprüche 1 bis 3, **dadurch gekennzeichnet, dass** am Außenbehälter (3) im Nahbereich des zumindest einen am Innenbehälter (2) montierten Magneten (20) ein Sensor zur Messung der magnetischen Flussdichte angebracht ist.

5. Behälter nach einem der Ansprüche 1 bis 4, **dadurch gekennzeichnet, dass** der Außenbehälter (3) und der Innenbehälter (2) jeweils einen an den Stirnseiten mit Endkappen (9, 10; 6, 7) verschlossenen zylindrischen Mantel (8, 5), bevorzugt einen kreiszylindrischen Mantel (8, 5), haben, wobei der Innenbehälter (2) koaxial im Außenbehälter (3) gelagert ist.

6. Behälter nach Anspruch 5, **dadurch gekennzeichnet, dass** die Stützstruktur (13) zumindest eine erste Stütze (13a), über welche der Innenbehälter (2) mit seiner einen Endkappe (6) an der korrespondierenden einen Endkappe (9) des Außenbehälters (3) gelagert ist, und zumindest eine zweite Stütze (13b) hat, über welche der Innenbehälter (2) mit seiner der genannten einen diametral gegenüberliegenden anderen Endkappe (7) an der korrespondierenden anderen Endkappe (10) des Außenbehälters (3) gelagert ist, wobei die genannten einen Endkappen (6, 9) des Innen- und des Außenbehälters (2, 3) von zumindest einer Anschlussleitung (15) durchsetzt sind, wobei im Bereich der genannten anderen Endkappe (7) ein Magnet (20) am Mantel (5) des Innenbehälters (2) montiert ist oder mehrere Magnete (20) über den Umfang des Mantels (5) des Innenbehälters (2) verteilt montiert sind.

7. Behälter nach Anspruch 6, **dadurch gekennzeichnet, dass** ferner im Bereich der genannten einen Endkappe (6) ein Magnet (20) am Mantel (5) des Innenbehälters (2) montiert ist oder mehrere Magnete (20) über den Umfang des Mantels (5) des Innenbehälters (2) verteilt montiert sind.

8. Behälter nach einem der Ansprüche 1 bis 7, **dadurch gekennzeichnet, dass** im Zwischenraum (4) ferner eine den Innenbehälter (2) und den zumindest einen Magneten (20) umgebende wärmestrahlungsreflektierende Folie (21) liegt.

9. Behälter nach Anspruch 8, **dadurch gekennzeichnet, dass** die Folie (21) ein mehrlagiger Metallfolienverbund mit einem Glasfasergewebe, -gelege oder -vlies (24) zwischen den Metallfolienlagen (23) ist

10. Behälter nach einem der Ansprüche 1 bis 9, **dadurch gekennzeichnet, dass** der Außenbehälter (3) und/oder der Innenbehälter (2) aus Metall gefertigt ist, bevorzugt aus Edelstahl oder aus Aluminium.
